# EUROPÄISCHE PATENTSCHRIFT

(11) **EP 1 826 736 B1**
(45) Veröffentlichungstag und Bekanntmachung des Hinweises auf die Patenterteilung: **07.05.2008**
(21) Anmeldenummer: 07001706.6
(22) Anmeldetag: 26.01.2007
(51) Int. Cl.: G08G 1/0967

(54) **Kraftfahrzeug mit einer Einrichtung zur Verkehrszeichenerkennung**
Motor vehicle with a device for road sign recognition
Véhicule automobile doté d'un dispositif de reconnaissance de signaux de trafic

(30) Priorität: 24.02.2006 DE 102006008656
(43) Veröffentlichungstag der Anmeldung: 29.08.2007
(73) Patentinhaber: AUDI AG, 85045 Ingolstadt (DE)
(72) Erfinder: Meurle, Jürgen, 85055 Ingolstadt (DE); Popken, Markus, 85139 Wettstetten (DE)
(74) Vertreter: Thielmann, Frank

(56) Entgegenhaltungen:
- EP-A1- 1 327 969
- EP-A1- 1 383 098
- DE-A1- 19 736 774
- JANET J A ET AL: "Pattern analysis for autonomous vehicles with the region- and feature-based neural network: global self-localization and traffic sign recognition" ROBOTICS AND AUTOMATION, 1996. PROCEEDINGS., 1996 IEEE INTERNATIONAL CONFERENCE ON MINNEAPOLIS, MN, USA 22-28 APRIL 1996, NEW YORK, NY, USA,IEEE, US, Bd. 4, 22. April 1996 (1996-04-22), Seiten 3598-3604, XP010163285 ISBN: 0-7803-2988-0

## Beschreibung

Die Erfindung betrifft ein Kraftfahrzeug mit einer Einrichtung zur Verkehrszeichenerkennung umfassend eine Kamera, eine Steuerungseinrichtung zur Bestimmung eines etwaigen im Kamerabild enthaltenen Verkehrszeichens und/oder dessen Regelungsgehalts, und ein Display zum Ausgeben einer Darstellung des Verkehrszeichens oder einer Information betreffend dessen Regelungsgehalt.

Eine Einrichtung zur Verkehrszeichenerkennung dient dazu, den Fahrer während der Fahrt zu unterstützen, nachdem nicht sichergestellt ist, dass der Fahrer stets jedes Verkehrszeichen sieht beziehungsweise dessen Regelungsgehalt erkennt. Über die Verkehrszeichenerkennungseinrichtung wird mittels der Kamera kontinuierlich das Fahrzeugvorfeld aufgenommen und über ein entsprechendes Bildanalysemittel seitens der Steuerungseinrichtung kontinuierlich überprüft, ob sich im Kamerabild ein Verkehrszeichen befindet. Hierzu sind geeignete Detektionsalgorithmen vorgesehen. Wird ein solches Verkehrszeichen erkannt beziehungsweise dessen Regelungsgehalt analysiert, wird dem Fahrer eine entsprechende Information an einem Display ausgegeben, so dass er auf jeden Fall über das Vorhandensein dieses Verkehrszeichens informiert wird. Hierüber ist sichergestellt, dass ihm auch solche Verkehrszeichen, die er beispielsweise aufgrund der Verkehrslage, die erhöhte Aufmerksamkeit von ihm erfordert, oder aufgrund anderer, das Verkehrszeichen verdeckender Fahrzeuge nicht erfasst, zur Kenntnis gebracht werden.

Nun kann es vorkommen, dass die Einrichtung zur Verkehrszeichenerkennung ein Verkehrszeichen beziehungsweise dessen Regelungsgehalt nicht zweifelsfrei erkennen kann, beispielsweise wenn das Verkehrszeichen verschmutzt ist, wenn es beispielsweise bezüglich seiner Ausrichtung zur Fahrbahn verdreht ist oder wenn beispielsweise ein Ast oder dergleichen vor dem Verkehrszeichen hängt. In einem solchen Fall ist mitunter nicht sichergestellt, dass die Einrichtung zur Verkehrszeichenerkennung das Verkehrszeichen beziehungsweise dessen Regelungsgehalt korrekt erfasst. Kommt es trotz dieser geringeren Wahrscheinlichkeit einer korrekten Erfassung zu einer Ausgabe des vermeintlich korrekt erfassten Verkehrsschilds oder Regelungsgehalts, kann die Ausgabe mitunter falsch sein, der Fahrer reagiert falsch, was nachteilig ist. Oder es erfolgt überhaupt keine Ausgabe, der Fahrer wird also überhaupt nicht über das Vorhandensein eines Verkehrszeichens informiert.

Aus DE-A-197 36 774 ist ein Verfahren zur Informationsanzeige in einem Kraftfahrzeug bekannt. Ziel ist es zu vermeiden, dass im Rahmen einer fahrzeugbasierten Verkehrszeichenerkennung dem Fahrer ein falsches Zeichen ausgegeben wird, was nachteilig sein kann. Zu diesem Zweck erfolgt bei dem dort beschriebenen Verfahren erst gar keine Erkennung des Kennzeichens im Fahrzeug, sondern lediglich eine Erfassung eines Bildausschnitts, in dem sich ein Kennzeichen befindet oder befinden könnte. Dieser Bildausschnitt wird dem Fahrer auf einem Bildschirm ausgegeben, der dann die eigentliche Fahrzeugerkennung selbst übernehmen muss.

Der Erfindung liegt damit das Problem zugrunde, ein Kraftfahrzeug anzugeben, bei dem auch in solchen Fällen eine der Situation angepasste Fahrerinformation möglich ist.

Zur Lösung des Problems ist bei einem Kraftfahrzeug der eingangs genannten Art erfindungsgemäß vorgesehen, dass in Abhängigkeit der Wahrscheinlichkeit der Richtigkeit der Erfassung des Verkehrszeichens oder dessen Regelungsgehalt die Ausgabe zwischen einer ersten Ausgabeform bei geringerer Wahrscheinlichkeit und einer zweiten Ausgabeform bei höherer Wahrscheinlichkeit veränderbar ist.

Beim erfindungsgemäßen Kraftfahrzeug sind zwei unterschiedliche Ausgabeformen vorgesehen, die abhängig von der Wahrscheinlichkeit einer richtigen Verkehrszeichen- oder Regelungsgehalterfassung gewählt werden. Die Einrichtung zur Verkehrszeichenerfassung erkennt ein Verkehrszeichen oder einen Regelungsgehalt und ordnet ihm einen Wahrscheinlichkeitswert hinsichtlich der Richtigkeit der Erkennung zu. Dieser wird, wenn die Erkennung zweifelsfrei erfolgt ist, 100 % betragen, kann aber aus verschiedenen Umständen auch niedriger sein. Ferner ist eine Wahrscheinlichkeitsgrenze definiert, z.B. 75 % Wahrscheinlichkeit, oberhalb welcher von einer hohen Wahrscheinlichkeit der Richtigkeit der Erkennung ausgegangen wird, und das Verkehrszeichen oder der Regelungsgehalt in einer zweiten Ausgabeform dargestellt wird. Unterhalb dieser Wahrscheinlichkeitsgrenze ist die Wahrscheinlichkeit, dass die Erkennung korrekt ist, deutlich geringer, es wird die erste Ausgabeform gewählt. Über diese Ausgabeformen kann der Fahrer erkennen und sofort unterscheiden, wie sicher die gegebene Information ist. Der Fahrer erhält also in jedem Fall eine Information darüber, dass ein Verkehrszeichen oder ein bestimmter Regelungsgehalt erkannt wurde, wie er auch eine Information darüber erhält, wie wahrscheinlich die richtige Erfassung und seine daraus resultierende Information ist.

Als differierende Ausgabeformen sind unterschiedliche Möglichkeiten denkbar. Nach einer ersten Erfindungsalternative kann in der ersten Ausgabeform eine monochrome Darstellung oder Grauwert-Darstellung z.B. einer piktogrammartigen Abbildung des vermeintlich erkannten Verkehrsschilds oder dessen Regelungsgehalt erfolgen, während in der zweiten Ausgabeform das mit hoher Wahrscheinlichkeit richtig erkannte Verkehrsschild oder sein Regelungsgehalt farbig dargestellt wird, z.B. ebenfalls piktogrammartig oder dergleichen. Der Fahrer erkennt also sofort anhand der Farbigkeit der Darstellung, ob die gegebene Information gesichert oder ungesichert ist.

Eine zweite Alternative sieht vor, dass in der ersten Ausgabeform ein das Verkehrszeichen zeigendes Kamerabild ausgegeben wird. Ist die Erkennung also nicht gesichert, wird quasi das Originalbild, das die Kamera aufgenommen hat, ausgegeben. Gegebenenfalls kann in der Darstellung das Verkehrszeichen vergrößert und mithin hervorgehoben sein. In der zweiten Ausgabeform wird bei dieser Erfindungsvariante ein das Verkehrszeichen oder dessen Regelungsgehalt zeigendes Symbol dargestellt, so dass der Fahrer also anhand der Art der Darstellung (Originalbild, Symboldarstellung) die Wahrscheinlichkeit der Richtigkeit der Erfassung erkennen und unterscheiden kann.

Weiterhin kann als alternative oder zusätzliche Ausgabemöglichkeit vorgesehen sein, dass in der ersten Ausgabeform ein die geringere Wahrscheinlichkeit anzeigendes Symbol, insbesondere ein Fragezeichen oder dergleichen mit ausgegeben wird. Erfolgt beispielsweise die Ausgabe in der ersten wie auch in der zweiten Ausgabeform stets farbig, kann die jeweilige Ausgabeform und mithin die Wahrscheinlichkeit der Richtigkeit über das Zusatzsymbol wie beispielsweise ein Fragezeichen bei einer Wahrscheinlichkeit unterhalb der Grenze erkannt werden. Wird also zum Beispiel ein geschwindigkeitsbegrenzendes Schild, z.B. ein 100 km/h-Schild erfasst und ist die Erfassung nicht gesichert, so kann beispielsweise dieses Schild farbig ausgegeben werden, zusätzlich wird aber auch ein großes, auffälliges und gegebenenfalls blinkendes Fragezeichen mit angezeigt. Bei korrekter Erfassung wird nur das Schild in der zweiten Ausgabeform dargestellt. Die Möglichkeit eines Symbolzusatzes wie des Fragezeichens ist natürlich auch in den unterschiedlichen eingangs beschriebenen Ausgestaltungen denkbar.

Schließlich kann ebenfalls als weitere Anzeigealternative oder zusätzliche Anzeigemöglichkeit vorgesehen sein, dass in der ersten Ausgabeform eine blinkende Darstellung und in der zweiten Ausgabeform eine dauerhafte Darstellung erfolgt. Der Fahrer kann also dann, wenn die Darstellung blinkt, erkennen, dass die Wahrscheinlicht der Richtigkeit der Erfassung unterhalb der Wahrscheinlichkeitsgrenze liegt, bei dauerhafter Darstellung gilt die Information als gesichert.

In jedem Fall besteht die Möglichkeit, bei einer Darstellung in der ersten Ausgabeform, wenn also die Wahrscheinlichkeit unterhalb der Wahrscheinlichkeitsgrenze liegt, ein zusätzliches akustisches Signal auszugeben, um den Fahrer darüber zusätzlich akustisch zu informieren.

Mitunter sind bestimmten Verkehrszeichen Zusatzzeichen zugeordnet, die üblicherweise unterhalb des eigentlichen Verkehrszeichens, z.B. eines geschwindigkeitsbegrenzenden Verkehrszeichens, angeordnet sind und z.B. eine zeitliche Beschränkung der über das oberhalb angeordnete geschwindigkeitsbegrenzende Schild definierten Regelung gebieten. Auch hier kommt es je nach Situation zu einer möglicherweise nicht gesicherten Erfassung des Schildes beziehungsweise dessen Regelungsgehalts. In diesem Fall kann bei Erfassen eines dem Verkehrszeichen zugeordneten Zusatzzeichens die Ausgabe desselben oder dessen Regelungsgehalts zwischen einer ersten Ausgabeform bei geringerer Wahrscheinlichkeit, insbesondere als informationslose piktogrammartige Darstellung, und einer zweiten Ausgabeform bei höherer Wahrscheinlichkeit, insbesondere in Form einer seinen Regelungsgehalt wiedergebenden piktogrammartigen Darstellung, variiert werden. Auch hier erfolgt also eine entsprechende Differenzierung. Wird das Zusatzschild nicht korrekt erfasst, so wird es beispielsweise in der ausgegebenen Darstellung als weiße Fläche oder als weißes Schild zusammen mit dem oberhalb dargestellten, korrekt erfassten Gebotsschild wiedergegeben. Wird es hingegen korrekt erfasst, so erfolgt, ähnlich wie bei den zugeordneten Verkehrszeichen, eine entsprechende Darstellung des Zusatzschilds oder einer entsprechenden piktogrammartigen Darstellung etc.

Eine zweckmäßige Weiterbildung der Erfindung sieht vor, dass die Einrichtung zur Verkehrszeichenerkennung, insbesondere deren Steuerungseinrichtung, zur Durchführung einer Plausibilitätsprüfung des eigenen Erfassungsergebnisses anhand wenigstens einer Information wenigstens eines weiteren Fahrerassistenz- oder Betriebssystems oder dessen Sensoren oder Steuerungseinrichtung ausgebildet ist. Nachdem moderne Kraftfahrzeuge über verschiedene Fahrerassistenz- und Betriebssysteme verfügen, beispielsweise ein Navigationssystem oder ein ACC-System (ACC = adaptive cruise control = Längsführungssystem) mit entsprechender Sensorik, ist es möglich; anhand einer oder mehrerer Informationen eines solchen zusätzlichen Systems das eigene Erfassungsergebnis abzugleichen und auf Plausibilität zu prüfen. Ergibt sich beispielsweise über das integrierte Navigationssystem, dass sich das Fahrzeug in oder kurz vor einem Baustellenbereich befindet und detektiert die Einrichtung zur Verkehrszeichenerkennung beispielsweise ein geschwindigkeitsbegrenzendes Schild von 80 km/h, so kann - unabhängig von der Wahrscheinlichkeit der eigentlichen Erfassung - über eine entsprechende Information vom Navigationssystem, dass man sich in einem Baustellenbereich oder kurz davor befindet, die Geschwindigkeitsbegrenzung als plausibel erkannt werden. Denn es ist üblich, dass im Bereich von Baustellen, insbesondere auf Autobahnen, die Geschwindigkeit deutlich begrenzt wird. Ähnlich kann beispielsweise mit einer Information eines ACC-Systems verfahren werden. Ergibt sich über die ACC-Sensorik, dass der Abstand zum vorausfahrenden Fahrzeug relativ schnell abnimmt und das vorausfahrende Fahrzeug relativ langsam fährt, und wird zeitgleich dazu ein geschwindigkeitsbeschränkendes Schild gleich mit welcher Wahrscheinlichkeit erfasst, so kann über die ACC-Information betreffend den Abstand und die Geschwindigkeit des vorausfahrenden Fahrzeugs auch hier die Geschwindigkeitsbegrenzung als plausibel definiert werden, nachdem davon auszugehen ist, dass das vorausfahrende Fahrzeug seine Geschwindigkeit aufgrund der gebotenen Geschwindigkeitsbegrenzung verringert hat.

Weitere Vorteile, Merkmale und Einzelheiten der Erfindung ergeben sich aus dem im Folgenden beschriebenen Ausführungsbeispiel sowie anhand der Zeichnungen. Dabei zeigen:
- Fig. 1: eine Prinzipdarstellung eines erfindungsgemäßen Kraftfahrzeugs, und
- Fig. 2: eine Prinzipdarstellung der unterschiedlichen Anzeigemodi in Abhängigkeit der Wahrscheinlichkeit der Erfassung.

Fig. 1 zeigt ein erfindungsgemäßes Kraftfahrzeug 1 umfassend eine Einrichtung 2 zur Verkehrszeichenerkennung, die wiederum eine Kamera 3, die nach vorne, durch die Windschutzscheibe blickend, gerichtet ist und das Fahrzeugvorfeld erfasst, eine dieser zugeordnete Steuerungseinrichtung 4 mit einem Bildverarbeitungs- und Erkennungsmittel sowie ein Display 5, an dem ein erfasstes Verkehrsschild oder dessen Regelungsgehalt ausgegeben wird, umfasst. Vorgesehen ist ferner ein akustisches Signalmittel 6, z.B. wird hier das Lautsprechersystem des üblicherweise integrierten Infotainmentssystems des Kraftfahrzeugs verwendet, um im Bedarfsfall eine akustische Information auszugeben.

Die Steuerungseinrichtung 4 ist ferner mit verschiedenen, hier zwei Fahrerassistenz- oder Betriebssystemen 7, 8 kommunizierend verbunden, die jeweils über diverse Sensoren 9, 10 verfügen, über die entsprechende Umgebungs-oder Betriebs- oder Situationsinformationen aufgenommen werden, gegebenenfalls der Steuerungseinrichtung 4 gegeben werden und im Rahmen der Verkehrszeichenerkennung verarbeitet werden.

Als Fahrerassistenzsysteme 7, 8 sind beispielsweise ein Navigationssystem und ein ACC-System denkbar, die erfindungsgemäße Ausgestaltung ist hierauf aber nicht begrenzt.

Über die Kamera 3 wird wie beschrieben kontinuierlich das Fahrzeugvorfeld erfasst. Das Kamerabild wird kontinuierlich der Steuerungseinrichtung 4 gegeben, die in Echtzeit das Kamerabild auf das Vorhandensein etwaiger Verkehrszeichen analysiert. Wird ein solches Verkehrszeichen erfasst, so wird überprüft, wie wahrscheinlich die Richtigkeit der Erfassung ist. Die Steuerungseinrichtung 4 ordnet also quasi einen Wahrscheinlichkeitswert zum Ermittlungs- oder Analyseergebnis. In Abhängigkeit dieses Wahrscheinlichkeitswertes variiert die Art der Ausgabe des Verkehrszeichens oder des erfassten Regelungsgehalts am Display 5.

Fig. 2 zeigt exemplarisch nach Art einer tabellarischen Form die unterschiedlichen Anzeigemöglichkeiten. Die Steuerungseinrichtung 4 differenziert zwei unterschiedliche Ausgabeformen, wobei die Wahl der einen oder anderen davon abhängt, ob die definierte Wahrscheinlichkeit, die der erfolgten Verkehrszeichenerkennung zugeordnet wurde, größer oder kleiner als ein Wahrscheinlichkeitsschwellwert ist. In Fig. 2 ist die definierte Wahrscheinlichkeit mit W gekennzeichnet, während der Wahrscheinlichkeitsschwellwert mit W_{S} gekennzeichnet ist. Der Wahrscheinlichkeitsschwellwert kann beispielsweise bei 75 %, oder 80 % oder 90 % liegen, dies ist herstellerseitig definierbar.

Im gezeigten Beispiel wird über die Kamera 3 ein Verkehrszeichen 11, hier ein geschwindigkeitsbegrenzendes Schild, das die Geschwindigkeit auf 80 km/h begrenzt, erfasst. Die Steuerungseinrichtung 4 analysiert nun das Kamerabild. Die Erfassung kann dadurch erschwert sein, dass das Verkehrszeichen 4 beispielsweise verschmutzt sein kann, es kann beispielsweise verdreht zur Fahrbahn stehen, so dass es nur schräg von der Seite erfasst wird, ein Ast kann davor hängen etc. In einem solchen Fall ist mit einer geringeren Wahrscheinlichkeit zu rechnen, nachdem beispielsweise bei verschmutztem Verkehrsschild die Steuerungseinrichtung 4 die Zahlenfolge nicht sicher detektieren kann.

Abhängig vom zugeordneten Wahrscheinlichkeitsgrad W im Verhältnis zum Wahrscheinlichkeitsschwellwert W_{S} variiert nun die Darstellung. In der tabellarischen Auflistung links dargestellt sind die Anzeigemöglichkeiten (zweite Ausgabeform), wenn von hoher Wahrscheinlichkeit auszugehen ist, wenn also W > W_{S} ist. Bei einem angenommenen Wahrscheinlichkeitsschwellwert von 75 % ist also W > 75 %. Rechts in der tabellarischen Darstellung sind die Anzeigeformen (erste Ausgabeform) für eine geringere Wahrscheinlichkeit, wenn also W < W_{S} = 75 %.

Unter a) sind zwei Ausgabeformen dargestellt, die sich in der Farbigkeit unterscheiden. Bei einer Erfassung mit hoher Wahrscheinlichkeit wird das erfasste Verkehrszeichen 11 oder dessen Regelungsgehalt, hier also die 80 km/h, farbig dargestellt. Bei geringerer Wahrscheinlichkeit folgt die Darstellung monochrom, z.B. schwarz/weiß.

Wie unter b) dargestellt ist, ist in einem zweiten Anzeigemodus bei einer gesicherten Darstellung eine Daueranzeige möglich, das heißt, das Verkehrsschild oder der Regelungsgehalt wird dauerhaft und bleibend angezeigt. Bei einer ungesicherten Erkennung erfolgt hier eine Blinkanzeige, das heißt, das dargestellte Verkehrszeichensymbol blinkt rhythmisch.

In einem dritten Anzeigemodus c) erfolgt in der zweiten Anzeigeform bei gesicherter Erkennung eine Verkehrszeichen- oder Regelungsgehaltsdarstellung ohne Zusatzsymbol, während bei ungesicherter, erster Ausgabeform ein Zusatzsymbol mit ausgegeben wird, z.B. ein großes, auffälliges Fragzeichen, das gegebenenfalls zusätzlich blinken oder auffällig gefärbt sein kann oder dergleichen.

Schließlich sieht ein vierter Ausgabemodus d) vor, bei der zweiten Ausgabeform mit gesicherter Erkennung ein Piktogramm des Verkehrszeichens oder dessen Regelungsgehalt auszugeben, während in der ersten Ausgabeform mit ungesicherter Erkennung das Originalbild der Kamera 3 dargestellt wird, beziehungsweise ein Ausschnitt daraus, der in vergrößerter Form das schwer erkennbare Verkehrszeichen darstellt. Der Fahrer sieht also das tatsächlich erfasste Kennzeichen.

Zusätzlich besteht die Möglichkeit, jeweils zu den ersten Ausgabeformen, wie sie in der rechten Spalte in Fig. 2 dargestellt sind, jeweils ein Tonsignal über das akustische Signalmittel 6 auszugeben.

Wie beschrieben kommuniziert die Steuerungseinrichtung 4 mit den beiden Fahrerassistenzsystemen 7, 8. Über von diesen abgreifbare Informationen ist es möglich, das Erkennungsergebnis auf Plausibilität zu prüfen. Wird beispielsweise ein geschwindigkeitsbegrenzendes Schild erfasst und lässt sich aus einem Fahrerassistenzsystem wie dem Navigationssystem erkennen, dass sich das Fahrzeug in einem Baustellenbereich befindet oder sich einem Baustellenbereich nähert, wo eine Geschwindigkeitsbegrenzung wahrscheinlich ist, so kann anhand dieser Information die Erkennung beispielsweise eines 80 km/h-Schilds plausibilisiert, also verifiziert werden. Auch kann hierüber beispielsweise der Wahrscheinlichkeitsgrad der Erfassung erhöht werden. Ergibt sich beispielsweise bei leicht verschmutztem Verkehrsschild ein Wahrscheinlichkeitsgrad der Erfassungsrichtigkeit kleiner dem Wahrscheinlichkeitsschwellwert, ergibt sich aber aus einer oder mehreren Fahrerassistenzsysteminformationen, dass man sich beispielsweise in einem Baustellenbereich oder dergleichen befindet, so kann hieraus der Wahrscheinlichkeitswert W um ein bestimmtes Maß erhöht werden und gegebenenfalls den Wahrscheinlichkeitsschwellwert überschreiten, so dass dann doch von einer gesicherten Erfassung ausgegangen werden kann. Das heißt, unter Berücksichtigung der Informationen eines oder mehrerer Fahrerassistenzsysteme kann trotz originärer geringerer Wahrscheinlichkeit die Verkehrszeichen- oder Regelungsgehaltanzeige für eine gesicherte Erfassung gewählt werden.

## Patentansprüche

1. Kraftfahrzeug mit einer Einrichtung (2) zur Verkehrszeichenerkennung umfassend eine Kamera (3), eine Steuerungseinrichtung (4) zur Bestimmung eines etwaigen im Kamerabild enthaltenen Verkehrszeichens (11) und/oder dessen Regelungsgehalts, und ein Display (5) zum Ausgeben einer Darstellung des Verkehrszeichens (11) oder einer Information betreffend dessen Regelungsgehalts
**dadurch gekennzeichnet,**
**dass** in Abhängigkeit der Wahrscheinlichkeit der Richtigkeit der Erfassung des Verkehrszeichens oder dessen Regelungsgehalts die Ausgabe zwischen einer ersten Ausgabeform bei geringerer Wahrscheinlichkeit und einer zweiten Ausgabeform bei höherer Wahrscheinlichkeit veränderbar ist.

2. Kraftfahrzeug nach Anspruch 1,
**dadurch gekennzeichnet,**
**dass** in der ersten Ausgabeform eine monochrome Darstellung oder Grauwert-Darstellung und in der zweiten Ausgabeform eine farbige Darstellung erfolgt.

3. Kraftfahrzeug nach Anspruch 1,
**dadurch gekennzeichnet,**
**dass** in der ersten Ausgabeform ein das Verkehrszeichen (11) zeigendes Kamerabild und in der zweiten Ausgabeform ein das Verkehrszeichen (11) oder dessen Regelungsgehalt zeigendes Symbol dargestellt wird.

4. Kraftfahrzeug nach einem der vorangehenden Ansprüchen,
**dadurch gekennzeichnet,**
**dass** in der ersten Ausgabeform ein die geringere Wahrscheinlichkeit anzeigendes Symbol, insbesondere ein Fragezeichen oder dergleichen mit ausgegeben wird.

5. Kraftfahrzeug nach einem der vorangehenden Ansprüche,
**dadurch gekennzeichnet,**
**dass** in der ersten Ausgabeform eine blinkende Darstellung und in der zweiten Ausgabeform eine dauerhafte Darstellung erfolgt.

6. Kraftfahrzeug nach einem der vorangehenden Ansprüche,
**dadurch gekennzeichnet,**
**dass** bei einer Darstellung in der ersten Ausgabeform ein zusätzliches akustisches Signal gebbar ist.

7. Kraftfahrzeug nach einem der vorangehenden Ansprüche,
**dadurch gekennzeichnet,**
**dass** bei Erfassen eines dem Verkehrszeichen (11) zugeordneten Zusatzzeichens die Ausgabe desselben oder dessen Regelungsgehalts zwischen einer ersten Ausgabeform bei geringerer Wahrscheinlichkeit, insbesondere als informationslose piktogrammartige Darstellung, und einer zweiten Ausgabeform bei höherer Wahrscheinlichkeit, insbesondere in Form einer seinen Regelungsgehalt wiedergebenden piktogrammartigen Darstellung, veränderbar ist.

8. Kraftfahrzeug nach einem der vorangehenden Ansprüche,
**dadurch gekennzeichnet,**
**dass** die Einrichtung (1) zur Verkehrszeichenerkennung, insbesondere deren Steuerungseinrichtung zur Durchführung einer Plausibilitätsprüfung des eigenen Erfassungsergebnisses anhand wenigstens einer Information wenigstens eines weiteren Fahrerassistenz- oder Betriebssystems (7, 8) oder dessen Sensoren oder Steuerungseinrichtung ausgebildet ist.

## Claims

1. Motor vehicle with a device (2) for road sign recognition encompassing a camera (3), a control device (4) for determining any road sign (11) contained in the camera image and/or its regulatory content and a display (5) for showing a display of the road sign (11) or of a piece of information concerning this regulatory content,
**characterised in that**
depending on the probability of the accuracy of the detection of the road sign or its regulatory content, the output can be changed between a first output form for a low probability and a second output form for a high probability.

2. Motor vehicle according to claim 1,
**characterised in that**
in the first output form a monochrome display or a greyscale display and in the second output form a colour display is effected.

3. Motor vehicle according to claim 1,
**characterised in that**
in the first output form a camera image showing the traffic sign (11) and in the second output form a symbol showing the traffic sign (11) or its regulatory content is depicted.

4. Motor vehicle according to one of the foregoing claims,
**characterised in that**
in the first output form a symbol indicating the lower probability, particularly a question mark or similar is displayed as well.

5. Motor vehicle according to one of the foregoing claims,
**characterised in that**
in the first output form a flashing display and in the second output form a continuous display is effected.

6. Motor vehicle according to one of the foregoing claims,
**characterised in that**
in the case of a display in the first output form an additional acoustic signal may be given.

7. Motor vehicle according to one of the foregoing claims,
**characterised in that**
when detecting a supplementary sign allocated to the road sign (11) the output thereof or its regulatory content can be changed between a first output form in the case of low probability, particularly an informationless, pictogram display and a second output form in the case of high probability, particularly in the form of a pictogram display depicting its regulatory content.

8. Motor vehicle according to one of the foregoing claims,
**characterised in that**
the device (1) for road sign recognition, particularly its control device is designed to perform a plausibility test on its own detection result based on at least one piece of information from at least one further driver assistance system or operating system (7,8) or its sensors or control device.

## Revendications

1. Véhicule automobile doté d'un dispositif (2) de reconnaissance de panneaux de signalisation comprenant une caméra (3), un dispositif de commande (4) servant à déterminer un panneau de signalisation (11) éventuel contenu dans l'image de la caméra et/ou sa valeur de régulation et un écran (5) pour fournir une représentation du panneau de signalisation (11) ou une information concernant sa valeur de régulation,
**caractérisé en ce**
**qu'**en fonction de la probabilité de pertinence de la détection du panneau de signalisation ou de sa valeur de régulation, la sortie est modifiable entre une première forme de sortie avec une probabilité plus faible et une deuxième forme de sortie avec une probabilité plus élevée.

2. Véhicule automobile selon la revendication 1,
**caractérisé en ce**
**que** dans la première forme de sortie, la représentation est monochrome ou en niveau de gris et dans la deuxième forme de sortie, la représentation est en couleurs.

3. Véhicule automobile selon la revendication 1,
**caractérisé en ce**
**que**, dans la première forme de sortie, une image de caméra montrant le panneau de signalisation (11) est représentée et dans la deuxième forme de sortie un symbole représentant le panneau de signalisation (11) ou sa valeur de régulation est représenté.

4. Véhicule automobile selon l'une quelconque des revendications précédentes,
**caractérisé en ce**
**que**, dans la première forme de sortie, un symbole montrant la probabilité plus faible, en particulier un signe d'interrogation ou similaire, est fourni.

5. Véhicule automobile selon l'une quelconque des revendications précédentes,
**caractérisé en ce**
**que**, dans la première forme de sortie, la représentation clignote et dans la deuxième forme de réalisation, la représentation est durable.

6. Véhicule automobile selon l'une quelconque des revendications précédentes,
**caractérisé en ce**
**que**, dans une représentation dans la première forme de sortie, un signal acoustique supplémentaire peut être donné.

7. Véhicule automobile selon l'une quelconque des revendications précédentes,
**caractérisé en ce**
**que**, lors de la détection d'un signe supplémentaire associé au panneau de signalisation (11), la sortie de celui-ci ou de sa valeur de régulation est modifiable entre une première forme de sortie avec une probabilité plus faible, en particulier comme représentation sans informations de type pictogrammes, et une deuxième forme de sortie avec une probabilité plus élevée, en particulier sous la forme d'une représentation de type pictogrammes reproduisant sa valeur de régulation.

8. Véhicule automobile selon l'une quelconque des revendications précédentes,
**caractérisé en ce qu'**est formé le dispositif (1) de reconnaissance de panneaux de signalisation, en particulier son dispositif de commande servant à effectuer un examen de plausibilité du propre résultat de détection à l'aide d'au moins une information d'au moins un autre système d'assistance du conducteur ou d'exploitation (7, 8) ou de ses capteurs ou de son dispositif de commande.
